# EUROPÄISCHE PATENTSCHRIFT

(11) **EP 0 071 655 B1**
(45) Veröffentlichungstag und Bekanntmachung des Hinweises auf die Patenterteilung: **18.12.1985**
(21) Anmeldenummer: 81106100.1
(22) Anmeldetag: 04.08.1981
(51) Int. Cl.: F01L 25/06, F04B 9/12

(54) **Pneumatisch betätigte Hydraulikpumpe**
Pneumatically powered hydraulic pump
Pompe hydraulique à actionnement pneumatique

(43) Veröffentlichungstag der Anmeldung: 16.02.1983
(73) Patentinhaber: HEILMEIER & WEINLEIN Fabrik für Oel-Hydraulik GmbH & Co. KG, D-81608 München (DE)
(72) Erfinder: Brunner, Rudolf, D-8011 Baldham (DE)
(74) Vertreter: Grünecker, Kinkeldey, Stockmair & Schwanhäusser Anwaltssozietät

## Beschreibung

Die Erfindung betrifft eine pneumatisch betätigte Hydraulikpumpe, mit einem doppelt wirkenden, über ein Wegesteuerventil wechselseitig beaufschlagbaren Arbeitskolben zum Betätigen hydraulischer Pumpelemente, mit einem durch von der Druckbeaufschlagung des Arbeitskolbens abgeleiteten Vorsteuerdruck zwischen zwei Arbeitsstellungen verschiebbaren Kolbenschieber im Wegesteuerventil, der in jeder Arbeitsstellung einen Zuführanschluss mit einem Druckluftanschluss und einen anderen Zuführanschluss mit einem Rücklaufanschluss verbindet, wobei die Rücklaufanschlüsse in annähernd denselben Radialebenen - bezogen auf die Kolbenschieberlängsachse - wie die Zuführanschlüsse liegen.

Bei einer bekannten, pneumatisch betätigten Hydraulikpumpe (DE-U 7919602 und DE-A 2915096) werden die beiden Stirnenden des Kolbenschiebers im Wegesteuerventil für die Vorsteuerdruckbeaufschlagung benutzt. Die Vorsteuerdruck-Wirkfläche entspricht der Querschnittsfläche des Kolbenschiebers. Zur Verbindung jeweils eines Zuführanschlusses mit dem zugehörigen Rücklaufanschluss ist im Kolbenschieber eine umlaufende Ringnut ausgebildet. Wenn die Druckluft vom Arbeitskolben in den Rücklaufanschluss abgelassen wird, beaufschlagt sie die beiden Flanken der Ringnut mit dem jeweils herrschenden Druck. Da die Flankenflächen einander gleich gross sind, ergibt sich keine Reaktionskraft für den Kolbenschieber. Zum Umsteuern des Kolbenschiebers von der einen Arbeitsstellung in die andere Arbeitsstellung wird der Vorsteuerdruck vom Druck auf einer Seite des Arbeitskolbens abgeleitet und auf das eine Stirnende des Kolbenschiebers geführt, so dass dieser in seine andere Arbeitsstellung fährt, in der er den Druck auf der zuvor beaufschlagten Seite des Arbeitskolbens ablässt und einen Durchgang von der Druckversorgung zur anderen Seite des Arbeitskolbens herstellt. Der Vorsteuerdruck wird jeweils nach der Verschiebung des Kolbenschiebers in seine neue Arbeitsstellung über den Arbeitskolben abgebaut. Es hat sich nun in der Praxis gezeigt, dass, insbesondere wenn die pneumatisch betätigte Hydraulikpumpe gegen einen hydraulischen Druckspeicher arbeitet, allmählich ein Gleichgewichtszustand zwischen dem pneumatisch beaufschlagten Arbeitskolben und dem gerade fördernden hydraulischen Pumpelement erreicht wird. Die hin- und hergehende Bewegung des Arbeitskolbens verlangsamt sich bei Annäherung an diesen Gleichgewichtszustand immer stärker, bis der Arbeitskolben schliesslich zum Stillstand kommt. Häufig steht der Arbeitskolben in der Gleichgewichtsstellung von einer Endstellung, und der Kolbenschieber schleicht dann sozusagen aus der einen Arbeitsstellung in Richtung auf die andere Arbeitsstellung. Es hat sich nun erwiesen, dass der Kolbenschieber dabei nicht vollständig in die neue Arbeitsstellung gelangt, sondern kurz vorher in einer Zwischenstellung hängenbleibt, in der die Verbindung zwischen dem noch druckbeaufschlagten Arbeitsraum an einer Seite des Arbeitskolbens zum Rücklaufanschluss noch nicht hergestellt ist. Wenn dann der Gegendruck am hydraulischen Pumpelement nachlässt, da beispielsweise Druckmittel aus dem Druckspeicher abgezogen wird, müsste der Kolbenschieber nun vollends in seine neue Arbeitsstellung fahren, um die anstehende Druckluft von der einen Seite des Arbeitskolbens abzulassen und die andere Seite mit Druck zu beaufschlagen. Der Kolbenschieber bleibt aber in dieser Zwischenstellung hängen und verlässt sie auch dann nicht mehr, wenn der Gegendruck des hydraulischen Pumpelements vollständig abgebaut wird. Es liegt auf der Hand, dass eine solche Pumpe dann nicht verwendet werden kann, wenn es auf eine zuverlässige Förderung ankommt, zum Beispiel beim Geschlossenhalten einer hydraulischen Presse oder dergleichen.

Der Erfindung liegt die Aufgabe zugrunde, eine pneumatisch betätigte Hydraulikpumpe der eingangs genannten Art dahingehend zu verbessern, dass sie zuverlässig auch dann wieder anläuft, wenn ihr Arbeitskolben über längere Zeit im Gleichgewichtszustand bewegungslos verharrte.

Die gestellte Aufgabe wird erfindungsgemäss dadurch gelöst, dass dem Kolbenschieber stirnseitig je ein koaxialer Hilfskolben kleineren Durchmessers zugeordnet ist, der im Wegesteuerventil-Gehäuse abgedichtet verschieblich geführt und an seinem dem Kolbenschieber abgewandten Ende mit Vorsteuerdruck beaufschlagbar ist, dass zwischen den abdichtenden Führungen für die Hilfskolben und dem jeweiligen Stirnende des Kolbenschiebers jeweils eine von zwei Ringkammern angeordnet ist, wobei die Druckluft in diese Ringkammern hineinlecken kann und wobei ein gedrosselter Entlüftungskanal zwischen dem jeweils die Verbindung vom Druckluftanschluss zum zugehörigen Rücklaufanschluss absperrenden Stirnende des Kolbenschiebers und dem Rücklaufanschluss ausgebildet ist.

Es hat sich überraschend gezeigt, dass bei einer solchen Ausbildung der pneumatisch betätigten Hydraulikpumpe der Kolbenschieber auch nach längerem Stillstand bei gleichzeitigem Stillstand des Arbeitskolbens seine zuvor erläuterte Zwischenstellung sofort aufgibt, wenn der Gegendruck am Arbeitskolben nachlässt und der Gleichgewichtszustand aufgehoben ist. Der Kolbenschieber wird aus dieser Zwischenstellung deswegen zuverlässig in die neue Arbeitsstellung verschoben, weil die Druckluft von der zuvor beaufschlagten Seite des Arbeitskolbens am Kolbenschieber durchlecken kann und sich vor dem Stirnende des Kolbenschiebers staut, da sie gegen ein freies Durchströmen in den noch nicht freigegebenen Rücklaufanschluss gehindert wird. In der Ringkammer zwischen der abdichtenden Führung für den Hilfskolben und dem Stirnende des Kolbenschiebers drückt diese durchleckende Druckluft auf das Stirnende des Kolbenschiebers mit einer Wirkfläche, die der Flächendifferenz zwischen dem Querschnitt des Kolbenschiebers und dem Querschnitt des Hilfskolbens entspricht. Es entsteht eine Kraft, die den Kolbenschieber geringfügig in Richtung auf seine neue Arbeitsstellung zu verschiebt, so dass schlagartig ein kleiner Durchgang vom Zuführanschluss in diese Ringkammer und gleichzeitig von der Ringkammer zum Rücklaufanschluss frei wird. Die Druckluft strömt dann rasch ein und expandiert in der Ringkammer, wobei ein neuer Kraftimpuls für den Kolbenschieber entsteht, der ihn schliesslich vollständig in seine neue Arbeitsstellung drückt. Da natürlich am gegenüberliegenden Stirnende des Kolbenschiebers eine gleichartige Ringkammer mit Druckluft gefüllt ist, welche ein Luftpolster bildet, das der Kolbenschieberbewegung zunächst noch entgegenstünde, sind die gedrosselten Entlüftungskanäle vorgesehen, die dieses Luftpolster in den Rücklaufanschluss hinein abbauen.

Es ist vorteilhaft, wenn die Hilfskolben mit dem Kolbenschieber einstückig ausgebildet oder an den Stirnenden des Kolbenschiebers befestigt sind. Alternativ dazu ist jedoch eine Ausführungsform günstig, bei der die Hilfskolben vom Kolbenschieber getrennt ausgebildet und bei Vorsteuerdruck wechselseitig gegen das jeweilige Stirnende anlegbar sind. Die letztgenannte Ausführungsform ist herstellungstechnisch und im Hinblick auf die Montage des Wegesteuerventils günstiger.

Wichtig ist ferner ein weiteres Merkmal, gemäss dem jeder Hilfskolben in einer Durchgangsbohrung einer in der Kolbenschieberbohrung festgelegten Führungshülse verschiebbar ist, die einen Vorsteuerdruckraum von der vorerwähnten Kammer trennt, die vom jeweiligen Stirnende und der Führungshülse begrenzt wird. Im Gehäuse des Wegesteuerventils kann eine zylindrische durchgehende Kolbenschieberbohrung vorgesehen werden, in die nach Einsetzen des Kolbenschiebers die beiden Führungshülsen eingeschraubt werden, ehe die Hilfskolben in die Durchgangsbohrungen der Führungshülsen einzustecken sind. Dies erbringt ebenfalls Vorteile in bezug auf die Herstellung und die Montage.

Damit die Ausbildung eines schädlichen Druckpolsters in jeweils einer der Ringkammern vermieden wird, ist weiterhin wichtig, dass die Entlüftungskanäle im Kolbenschieber ausgebildet sind. Es entfallen dadurch auch Bohrungsarbeiten im Gehäsue des Wegesteuerventils.

Eine besonders zweckmässige Ausführungsform des Erfindungsgegenstandes zeichnet sich dadurch aus, dass jeder Entlüftungskanal von mindestens einem abgetragenen Mantelbereich des Kolbenschiebers gebildet wird, der sich vom freien Stirnende des Kolbenschiebers in Längsrichtung bis zu dem Mantelbereich erstreckt, der in einer Arbeitsstellung vor dem Rücklaufanschluss steht. Es genügt hierzu, den Kolbenschiebermantel in dem angegebenen Längserstrekkungsbereich abzuschleifen oder abzufräsen.

Alternativ dazu kann jeder Entlüftungskanal auch als von der Ringkammer zum Rücklaufanschluss führende Gehäusebohrung ausgebildet sein. Wichtig ist nur, dass der Entlüftungskanal die Kammer entlüftet, wenn durch die Stellung des Kolbenschiebers diese Ringkammer an sich gegenüber dem Rücklaufanschluss abgesperrt ist.

Schliesslich ist noch wichtig, dass - bezogen auf die Kolbenschieberlängsachse - die Zuführanschlüsse vom Stirnende des Kolbenschiebers jeweils geringfügig voreilend zum zugehörigen Rücklaufanschluss freigebbar sind. Diese Massnahme führt zu dem Effekt, dass das bewusste Durchlecken der Druckluft vom Zuführanschluss in die Ringkammer und der damit verbundene Druckimpuls für den Kolbenschieber gezielt herbeigeführt werden. Bewerkstelligen lässt sich dies entweder durch eine geringfügige Versetzung der Mündung jedes Zuführanschlusses gegenüber der Mündung des zugehörigen Rücklaufanschlusses oder durch übliche Abschrägungen oder Kerben am Kolbenschieber oder im Bereich des Zuführanschlusses.

Nachstehend wird eine Ausführungsform der Erfindung anhand der Zeichnung erläutert.

Es zeigen:
Fig. 1 eine schematische Schnittansicht einer pneumatisch betätigten Hydraulikpumpe in einem Hydraulikbehälter,
Fig. 2 einen Axialschnitt durch das in Fig. 1 als Block dargestellte Wegesteuerventil,
Fig. 3 einen um 90° gedrehten Schnitt der Ebene 111-111 von Fig. 2, und
Fig. 4 einen um 90° nach unten gedrehten Horizontalschnitt durch das Wegesteuerventil von Fig. 2, und zwar in einer die Kolbenschieberlängsachse aufweisenden Horizontalebene.

Bei dem in Fig. 1 dargestellten Aggregat ist in einem wannenförmigen Behälter 2 eine pneumatisch betätigte Hydraulikpumpe 1 angeordnet. Sie wird an allen Seiten von Hydraulikflüssigkeit 4 umgeben. Der Behälter ist mit einem Deckel 3 verschlossen. Zum pneumatischen Teil der Pumpe führt eine Druckluftzuleitung 5, während eine Rücklaufleitung 6 davon weg und aus dem Behälter herausgeführt ist. Vom hydraulischen Teil der Pumpe 1 führt eine Hydraulik-Druckleitung zu einem nicht dargestellten Verbraucher, z.B. einem Hydraulikspeicher.

Die Hydraulikpumpe 1 besteht aus einer Zylinderbuchse 18, die an beiden Enden durch Zylinderböden 7 verschlossen wird, so dass darin ein abgeschlossener Zylinderraum 8 entsteht. Zwischen den Zylinderböden 7 ist ein doppelseitig beaufschlagbarer, pneumatischer Arbeitskolben 9 verschieblich gelagert, der am Umfang mit Ringdichtungen 10 ausgestattet ist. Eine Querbohrung 11 durchsetzt den Arbeitskolben 9. Der Arbeitskolben 9 besitzt ferner eine durchgehende Kolbenstange 12 oder zwei Kolbenstangenstummeln, die durch die Zylinderböden 7 und Dichtungen 13 abgedichtet sind und verschieblich nach aussen ragen.

Zur Beaufschlagung des Arbeitskolbens ist ein Wegesteuerventil 14 rittlings auf die Zylinderbuchse 18 aufgesetzt; über das Wegesteuerventil 14 wird von der Durckluftzuleitung 5 jeweils wechselseitig über Zuführanschlüsse 20 und 21 einer Kolbenseite des Arbeitskolbens 9 Druckluft zugeführt. Über im Detail aus den Fig. 2 bis 4 erkennbare Rücklaufanschlüsse 28, 29 wird die verbrauchte Druckluft zur Rücklaufleitung 6 geführt. Im Querschnitt kleine Strömungskanäle 23 in der Zylinderbuchse 18 dienen zum Abzapfen von Vorsteuerdruck. Mit diesem Vorsteuerdruck wird das Wegesteuerventil 14 betätigt. Die Strömungskanäle 23 werden von den Ringdichtungen 10 des Arbeitskolbens 9 derart überfahren, dass dieser durch seine Stellung jeweils die Umsteuerung des Wegesteuerventils und die ordnungsgemässe Beaufschlagung der Zylinderteilräume veranlasst.

An der Aussenseite der Zylinderböden 7 ist je ein Trägerteil 27 mit Spannschrauben befestigt, an dem jeweils ein hydraulisches Pumpelement 19 befestigt ist. Jedes Pumpelement 19 besitzt ein nicht dargestelltes Druckventil und ein Saugventil sowie einen Tauchkolben 34, der am freien Ende mit einem Bund 35 versehen ist und damit von einer Feder 33 gegen das mit 22 bezeichnete, freie Ende der Kolbenstange 12 gedrückt wird.

Die Hydraulikpumpe 1 arbeitet wie folgt:

In der in Fig. 1 gezeigten Stellung gelangt die Druckluft aus der Zuführleitung 5 und den Zuführanschluss 21 auf die linke Seite des Arbeitskolbens 9 und verschiebt diesen nach rechts. Die auf der rechten Seite des Kolbens befindliche Druckluft wird durch den Zuführanschluss 20 und das Wegesteuerventil in die Rücklaufleitung 6 gepresst. Bei seiner Bewegung nach rechts hat der Arbeitskolben 9 über die Kolbenstange 12 im rechten Pumpelement 19 einen Ausstosstakt für Hydraulikflüssigkeit bewirkt. In dem linken Pumpelement 19 hat hingegen die Feder 33 einen Saughub bewirkt und den Tauchkolben 34 der Bewegung der Kolbenstange 12 nachgeführt.

Wenn der Arbeitskolben 9 in seiner äussersten rechten Stellung angelangt ist, überfährt seine linke Ringdichtung 10 den Strömungskanal, so dass durch diesen Vorsteuerdruck in das Wegesteuerventil 14 gelangt. Im Wegesteuerventil 14 wird nun ein Kolbenschieber 30 so umgesteuert, dass der Zuführanschluss 20 an die Druckluftleitung 5 angeschlossen wird. Daraufhin wird der Arbeitskolben 9 wieder nach links verschoben. Dann arbeitet das in Fig. 1 rechte Pumpelement im Saugtakt, während das linke Pumpelement im Drucktakt arbeitet.

Das Wegesteuerventil 14 besitzt ein quaderförmiges Gehäuse 15, das über eine Zwischenlage 16 unmittelbar auf der Zylinderbuchse 18 befestigt ist. Das Gehäuse 15 wird in Längsrichtung von einer zylindrischen Kolbenschieberbohrung 17 durchsetzt. Zur Kolbenschieberbohrung 17 führt in der Mittelsymmetrieebene des Gehäuses 15 ein Druckluftanschluss 24, der mit der Druckluftzuleitung 5 verbunden ist. Dem Druckluftanschluss 24 gegenüberliegend, jedoch seitlich dazu versetzt, sind Zuführanschlüsse 25 und 26 zugeordnet, an die sich die Zuführanschlüsse 20 und 21 zu den jeweiligen Kolbenseiten anschliessen. In denselben Radialebenen wie die Zuführanschlüsse 25, 26 befinden sich jeweils paarweise angeordnete Rücklaufanschlüsse 28 und 29, die in nicht näher dargestellter Weise zu der Rücklaufleitung 6 führen. Die Rücklaufanschlüsse 28 und 29 schneiden die Kolbenschieberbohrung jeweils aussenseitig (siehe Fig. 3 und 4). In der Kolbenschieberbohrung 17 ist der Kolbenschieber 30 längsverschieblich abgedichtet geführt, der ein vertikal durchgehendes Langloch 31 und ebene Stirnenden 32 besitzt. Die Enden der Gehäusebohrung 17 werden durch Verschlusschrauben 36 abgedichtet, die im Gehäuseinneren Vorsteuerdruckkammern 37 begrenzen. Die Vorsteuerdruckkammern 37 werden andererseits durch Führungshülsen 38 begrenzt, die mit jeweils einer Dichtung 40 versehen und in der Kolbenschieberbohrung 17 festgelegt sind. Zwischen dem jeweils inneren Stirnende jeder Führungshülse 38 und dem dieser zugewandten Stirnende 32 des Kolbenschiebers ist eine Ringkammer 39 ausgebildet. In jeder Führungshülse 38 ist ein Hilfskolben 41 abgedichtet verschieblich geführt, dessen aussenliegendes Stirnende in die Vorsteuerdruckkammer 37 ragt, während sein inneres Ende gegen ein Stirnende 32 des Kolbenschiebers 30 anlegbar ist. Im Gehäuse 15 ist ferner ein Stift 42 vorgesehen, der in das Langloch 31 ragt und sowohl eine Verdrehsicherung des Kolbenschiebers 30 als auch eine Hubbegrenzung bewirkt. Von den Strömungskanälen 23 führen Gehäusebohrungen 43 und 44 zu den Vorsteuerdruckkammern 37. Stopfen 45 schliessen nicht näher hervorgehobene Hilfsbohrungen im Gehäuse nach aussen hin ab, die den Zuführanschlüssen 25 und 26 angehören. Aus jeder Ringkammer 39 führt ein gedrosselter Entlüftungskanal 46 zu einem Rücklaufanschluss 28, 29. Diese Entlüftungskanäle 46 werden (Fig. 2,3) durch seitliche Abtragungen am Mantel des Kolbenschiebers 30 gebildet, wobei sich diese Abtragungen vom jeweiligen Stirnende des Kolbenschiebers bis zu dem Mantelbereich erstrecken, mit dem der Kolbenschieber 30 in jeweils einer Arbeitsstellung vor den Rücklaufanschlüssen 28, 29 steht.

In Fig.4 ist eine Variante bei der Ausbildung eines Entlüftungskanals 46' gezeigt, wobei dieser als Gehäusebohrung von der Ringkammer 39 zum Rücklaufanschluss 28 (strichliert angedeutet) ausgebildet ist.

Das Wegeventil arbeitet wie folgt:
Der Arbeitskolben 9 hat mit seiner Ringdichtung 10 soeben den Strömungskanal 23 überfahren. Zuvor hat die in Fig. rechte Ringdichtung den rechten Strömungskanal 23 überfahren, so dass die bis dahin mit Vorsteuerdruck beaufschlagte, rechte Vorsteuerdruckkammer 37 in die Querbohrung 11 hinein entlüftet wurde. Über das Langloch 31 steht der Druckluftanschluss 24 unmittelbar mit dem Zuführanschluss 25 in Verbindung. Gleichzeitig steht der Zuführanschluss 26 über Ringkammer 39 mit den Rücklaufanschlüssen 29 in Verbindung. Da die Druckluft von der linken Seite des Arbeitskolbens 9 über den Strömungskanal 23 nun in die Vorsteuerdruckkammer 37 gelangt, wird der Hilfskolben 41 nach rechts verschoben, wobei er den Kolbenschieber 30 aus der dargestellten linken Arbeitsstellung nach rechts verschiebt. Sobald das rechte Stirnende 32 den Zuführanschluss 26 abgedeckt hat, wird das dann in der Ringkammer 39 entstehende Luftpolster über den rechten, gedrosselten Entlüftungskanal 46 weiterhin in die Rücklaufanschlüsse 29 abgebaut. Der Kolbenschieber kann bis in seine rechte Arbeitsstellung verfahren, wo er durch den Stift 42 abgefangen wird.

Bei dieser Verschiebebewegung des Kolbenschiebers wird zunächst der Zuführanschluss 25 abgesperrt und gleichzeitig der Zuführanschluss 26 von den Rücklaufanschlüssen 29 getrennt. In weiterer Folge gibt das linke Stirnende 32 des Kolbenschiebers die Verbindung vom Zuführanschluss 25 zur Ringkammer 39 und von dieser zu den Rücklaufanschlüssen frei. Gleichzeitig wird eine Verbindung vom Druckluftanschluss 24 über das Langloch 31 zum Zuführanschluss 26 hergestellt. Der Arbeitskolben 9 wird umgesteuert. Solange der Gegendruck von den Pumpelementen 19 noch geringer ist als die durch den Arbeitskolben in Abhängigkeit von der Höhe des Drucks der Druckluft erzeugte Kraft, bewegt sich der Arbeitskolben taktweise hin und her.

Mit zunehmendem Gegendruck der hydraulischen Pumpelemente nähert sich die Pumpe einem Gleichgewichtszustand, in dem schliesslich die Kraft des Arbeitskolbens von der Gegenkraft eines Pumpelementes aufgehoben wird. Bei der Annäherung an diesen Gleichgewichtszustand verlangsamt sich die hin- und hergehende Bewegung des Arbeitskolbens, bis dieser schliesslich stehenbleibt. Der letzte Arbeitstakt des Arbeitskolbens läuft mit einer mit dem menschlichen Auge nahezu nicht mehr wahrnehmbaren Geschwindigkeit ab. Der Gleichgewichtszustand kann bei einer Stellung des Arbeitskolbens eintreten, und dies ist sogar häufig der Fall, bei der dieser (siehe Fig. 2) mit seiner linken Ringdichtung 10 den Strömungskanal 23 gerade noch nicht überfahren hat. In der Vorsteuerdruckkammer 37 kann sich demzufolge kein ausreichender Vorsteuerdruck aufbauen, der in der Lage wäre, über den Hilfskolben 41 den Kolbenschieber voll in seine rechte Arbeitsstellung zu verschieben. Vielmehr zeigt sich, dass der Strömungskanal 23 nur mit ganz geringem Druck beaufschlagt wird, welcher Druck dann nur dazu führt, dass der Kolbenschieber nach rechts verschoben wird, bis er schliesslich in einer Zwischenstellung stehenbleibt, in der sein linkes Stirnende 32 den Zuführanschluss 25 gerade noch nicht freigibt. Der Arbeitskolben und der Kolbenschieber 30 verharren nun in diesen Stellungen, solange der Gleichgewichtszustand andauert. Dabei lässt sich nicht vermeiden, dass die an der linken Seite des Arbeitskolbens 9 anstehende Druckluft in die linke Ringkammer 39 hinein durchzulecken beginnt. Infolge eines Druckaufbaus in der linken Ringkammer 39 ergibt sich an der Stirnfläche 32 eine Kraftkomponente, die den Kolbenschieber 30 nur ganz geringfügig in Richtung auf seine neue Arbeitsstellung zu verschiebt. Dadurch wird die Strömungsverbindung vom Zuführanschluss 25 zur linken Ringkammer 39 noch vergrössert, wobei gleichzeitig auch der gedrosselte Entlüftungskanal 46 und ein kleiner Durchlass zu dem Rücklaufanschluss 28 frei wird. Die in die Ringkammer 39 dann verstärkt einströmende Druckluft expandiert jedoch nach der gedrosselten Einströmung, ehe sie in den Rücklaufanschluss 28 abströmt. Diese geringfügige Expansion reicht aus, den Kolbenschieber 30 aus seiner Zwischenstellung vollends in die neue Arbeitsstellung zu drängen. Die rechte Seite des Arbeitskolbens 9 ist dann mit der Druckluftzuleitung 5 verbunden, während die linke Seite voll mit der Rücklaufleitung in Verbindung steht. Wenn dann der Gleichgewichtszustand noch andauert, findet zwar keine weitere Bewegung des Arbeitskolbens 9 statt, jedoch steht der Kolbenschieber in der richtigen Arbeitsstellung, in der bei Nachlassen des hydraulischen Gegendrucks am Arbeitskolben das Wegesteuerventil wieder mit seiner richtigen Funktion in Tätigkeit tritt.

Dieser Effekt des Druckimpulses in den Ringkammern 39 tritt auch dann zuverlässig auf, wenn die Hilfskolben einstückig mit dem Kolbenschieber ausgebildet sind. Wichtig ist nur, dass die Querschnittsfläche der Hilfskolben kleiner ist als die Wirkfläche des Kolbenschiebers in der Ringkammer 39, und dass eine gedrosselte Entlüftungsleitung aus den Ringkammern 39 herausführt, die die Luftpolster abbaut, die die gewünschte Wirkung der verhältnismässig schwachen Druckimpulse bzw. der durch diese Druckimpulse ausgeübten Kräfte am Kolbenschieber kompensieren könnten.

Schliesslich ist noch darauf hinzuweisen, dass die Stirnenden 32 des Kolbenschiebers die Zuführanschlüsse 25, 26 voreilend zu den Rücklaufanschlüssen freigeben. Zu diesem Zweck sind entweder an den Einmündungen der Zuführanschlüsse kleine Abschrägungen vorgesehen, oder es wird eine kleine Versetzung zwischen jedem Zuführanschluss und seinem gegenüberliegenden Rücklaufanschluss - bezogen auf die Schieberlängsachse - vorgesehen.

## Patentansprüche

1. Pneumatisch betätigte Hydraulikpumpe (1), mit einem doppelt wirkenden, über ein Wegesteuerventil (14) wechselseitig beaufschlagbaren Arbeitskolben (9) zum Betätigen hydraulischer Pumpelemente (19), mit einem durch von der Druckbeaufschlagung des Arbeitskolbens (9) abgeleiteten Vorsteuerdruck zwischen zwei Arbeitsstellungen verschiebbaren Kolbenschieber (30) im Wegesteuerventil (14), der in jeder Arbeitsstellung einen Zuführanschluss (25 bzw. 26) mit dem Druckluftanschluss (24) und einen anderen Zuführanschluss (26 bzw. 25) mit einem Rücklaufanschluss (28 bzw. 29) verbindet, wobei die Rücklaufanschlüsse (28, 29) in annähernd denselben Radialebenen - bezogen auf die Kolbenschieberlängsachse - wie die Zuführanschlüsse (25, 26) liegen, dadurch gekennzeichnet, dass dem Kolbenschieber (30) stirnseitig je ein koaxialer Hilfskolben (41) kleineren Durchmessers zugeordnet ist, der im Wegesteuerventil-Gehäuse (15) abgedichtet verschieblich geführt und an seinem dem Kolbenschieber (30) abgewandten Ende mit Vorsteuerdruck beaufschlagbar ist, dass zwischen den abdichtenden Führungen (38) für die Hilfskolben (41) und dem jeweiligen Stirnende (32) des Kolbenschiebers (30) jeweils eine von zwei Ringkammern (39) angeordnet ist, wobei die Druckluft in diese Ringkammern hineinlecken kann und wobei ein gedrosselter Entlüftungskanal (46) zwischen dem jeweils die Verbindung vom Druckluftanschluss (24) zum zugehörigen Rücklaufanschluss (28, 29) absperrenden Stirnende (32) des Kolbenschiebers (30) und dem Rücklaufanschluss (28, 29) ausgebildet ist.

2. Pneumatisch betätigte Hydraulikpumpe nach Anspruch 1, dadurch gekennzeichnet, dass die Hilfskolben (41) mit dem Kolbenschieber (30) einstückig ausgebildet oder an den Stirnenden (32) des Kolbenschiebers (30) befestigt sind.

3. Pneumatisch betätigte Hydraulikpumpe nach Anspruch 1, dadurch gekennzeichnet, dass die Hilfskolben (41) vom Kolbenschieber (30) getrennt ausgebildet sind und bei Vorsteuerdruckbeaufschlagung wechselseitig gegen das jeweilige Stirnende (32) anliegen.

4. Pneumatisch betätigte Hydraulikpumpe nach einem der Ansprüche 1 bis 3, dadurch gekennzeichnet, dass die Entlüftungskanäle (46) im Kolbenschieber (30) ausgebildet sind.

5. Pneumatisch betätigte Hydraulikpumpe nach Anspruch 1, dadurch gekennzeichnet, dass der Entlüftungskanal (46) von mindestens einem abgetragenen Mantelbereich des Kolbenschiebers (30) gebildet wird, der sich vom Stirnende (32) des Kolbenschiebers (30) in Längsrichtung bis zu dem Mantelbereich erstreckt, der in einer Arbeitsstellung vor dem Rücklaufanschluss (28, 29) steht.

6. Pneumatisch betätigte Hydraulikpumpe nach Anspruch 1, dadurch gekennzeichnet, dass der Entlüftungskanal (461) als von der Ringkammer (39) zum Rücklaufanschluss (28, 29) führende Gehäusebohrung ausgebildet ist.

7. Pneumatisch betätigte Hydraulikpumpe nach einem der Ansprüche 1 bis 6, dadurch gekennzeichnet, dass - bezogen auf die Kolbenschieberlängsachse - die Zuführanschlüsse (25, 26) vom Stirnende (32) des Kolbenschiebers (30) jeweils geringfügig voreilend zum zugehörigen Rücklaufanschluss (28, 29) freigebbar sind.

## Claims

1. Pneumatically actuated hydraulic pump (1) including a double acting actuator piston (9) adapted to be alternately pressurized via a switch valve (14) for actuating hydraulic pump elements (19), a valve spool (30) mounted in said switch valve (14) for displacement between two operative positions by the action of a selector control pressure derived from the pressure acting on said actuator piston (9) so as to connect in each of its operative positions a connecting passage (25 or 26) to a pressurized air suply passage, and another connecting passage (26 or 25) to a return passage (28 or 29), said return passages (28, 29) being disposed approximately in the same radial planes as said connecting passages (25, 26), as referred to the longitudinal axis of said valve spool, characterized in that a coaxial reduced-diameter auxiliary piston (41) is associated with each end face of said valve spool (30), each said auxiliary piston being sealedly slidable in the switch valve housing (15) and adapted to have its end facing away from said valve spool (30) acted upon by said selector control pressure, in that one of two annular chambers (39) is disposed between sealed guide means (38) for each auxiliary piston (41) and the respective end face (32) of said valve spool (30), the pressurized air being permitted to leak into said annular chambers, and in that a restricted venting channel (46) is formed between the end face (32) of said valve spool (30) closing the connection between the pressurized air supply passage (24) and the associated return passage (28, 29) and said return passage (28, 29).

2. A pneumatically actuated hydraulic pump according to claim 1, characterized in that said auxiliary pistons (41) are integrally formed with said valve spool (30) or secured to the end faces (32) of said valve spool (30).

3. A pneumatically actuated hydraulic pump according to claim 1, characterized in that said auxiliary pistons (41) are formed separately from said valve spool (30) and adapted to be alternately engaged with respective end faces (32) thereof by the action of the selector control pressure acting thereon.

4. A pneumatically actuated hydraulic pump according to any of claims 1 to 3, characterized in that said venting channels (46) are formed in the valve spool (30).

5. A pneumatically actuated hydraulic pump according to claim 1, characterized in that said venting channel (46) is formed by at least one cut-away peripheral portion of said valve spool (30) extending from the end face (32) of said valve spool (30) in a longitudinal direction to a location facing the return passage (28, 29) in one operative position.

6. A pneumatically actuated hydraulic pump according to claim 1, characterized in that said venting channel (46') is formed as a housing bore extending from said annular chamber (39) to said return passage (28, 29).

7. A pneumatically actuated hydraulic pump according to any of claims 1 to 6, characterized in that - with reference to the longitudinal axis of said valve spool - the connecting passages (25, 26) are adapted to be uncovered by the end face (32) said valve spool (30) at a slightly advanced timing with respect to the associated return passage (28, 29).

## Revendications

1. Pompe hydraulique (1) à actionnement pneumatique comprenant un piston de travail (9) à double effet qui, susceptible d'être soumis par l'intermédiaire d'un distributeur (14) alternativement d'un côté et de l'autre à l'action d'un fluide sous pression, est destiné à actionner des éléments de pompe hydrauliques (19), et un tiroir (30) qui, susceptible de coulisser dans le distributeur (14) entre deux positions de travail sous l'effet d'une pression pilote prélevée sur la pression appliquée au piston de travail (9), met dans chaque position de travail un raccord d'amenée (25; 26) en communication avec le raccord (24) à air comprimé et un autre raccord d'amenée (26; 25) avec un raccord de retour (28; 29), les raccords de retour (28, 29) étant situés approximativement dans les mêmes plans radiaux, par rapport à l'axe longitudinal du tiroir, que les raccords d'amenée (25, 26), caractérisée en ce qu'au tiroir (30) est associé frontalement de chaque côté un piston auxiliaire coaxial (41) de plus petit diamètre qui est guidé de manière à pouvoir coulisser de façon étanche à l'intérieur du corps (15) du distributeur et peut être soumis à une pression pilote à son extrémité éloignée du tiroir (30) et en ce qu'entre les guides étanchéifiants (38) pour les pistons auxiliaires (41) et chaque extrémité frontale (32) du tiroir (30) est située respectivement une de deux chambres annulaires (39), l'air comprimé pouvant, en fuyant, passer dans ces chambres annulaires et un canal de purge étranglé (46) étant formé entre, d'une part, l'extrémité frontale (32) du tiroir (30) obturant chaque fois la communication entre le raccord (24) à air comprimé et le raccord de retour correspondant (28, 29) et, d'autre part, le raccord de retour (28, 29).

2. Pompe hydraulique à actionnement pneumatique selon la revendication 1, caractérisée en ce que les pistons auxiliaires (41) sont réalisés en une pièce avec le tiroir (30) ou sont fixés aux extrémités frontales (32) du tiroir (30).

3. Pompe hydraulique à actionnement pneumatique selon la revendication 1, caractérisée en ce que les pistons auxiliaires (41) sont réalisés séparément du tiroir (30) et prennent sous l'action de la pression pilote alternativement appui contre les extrémités frontales respectives (32).

4. Pompe hydraulique à actionnement pneumatique selon l'une quelconque des revendications précédentes, caractérisée en ce que les canaux de purge (46) sont exécutés dans le tiroir (30).

5. Pompe hydraulique à actionnement pneumatique selon la revendication 1, caractérisée en ce que le canal de purge (46) est formé d'au moins une région périphérique évidée du tiroir (30), laquelle région s'étend à partir de l'extrémité frontale (32) du tiroir (30) en direction longitudinale jusqu'à la zone périphérique qui dans une position de travail se trouve devant le raccord de retour (28, 29).

6. Pompe hydraulique à actionnement pneumatique selon la revendication 1, caractérisée en ce que le canal de purge (46') est réalisé sous la forme d'un trou ménagé dans le corps du distributeur et conduisant à partir de la chambre annulaire (39) au raccord de retour (28, 29).

7. Pompe hydraulique à actionnement pneumatique selon l'une quelconque des revendications précédentes, caractérisée en ce que, par rapport à l'axe longitudinal du tiroir, les raccords d'amenée (25, 26) peuvent chaque fois être libérés par l'extrémité frontale (32) du tiroir (30) légèrement en avance sur le raccord de retour correspondant (28,29).
